# EUROPÄISCHE PATENTANMELDUNG

(11) **EP 1 222 881 A1**
(43) Veröffentlichungstag der Anmeldung: **17.07.2002**
(21) Anmeldenummer: 01130769.1
(22) Anmeldetag: 22.12.2001
(51) Int. Cl.: A47C 5/06, A47C 7/02, F16B 7/00, F16B 12/04

(54) **Abschlussprofil für eine Trag-und/oder Haltefläche sowie Objektmöbel mit einem solchen Abschlussprofil**

(30) Priorität: 13.01.2001 DE 20100568 U
(71) Anmelder: EISEN- UND DRAHTWERK ERLAU AKTIENGESELLSCHAFT, D-73431 Aalen (DE)
(72) Erfinder: Schinko, Hermann, 73460 Hüttlingen (DE)
(74) Vertreter: Kohl, Karl-Heinz

(57) **Zusammenfassung**

Das Abschlußprofil (1) ist für Objektmöbel, wie Park- und Gartenbänke, Gartenstühle, Sitzflächen für Park- und Gartenbänke vorgesehen, deren Sitz- und Lehnenflächen aus Drahtgitter oder aus Lochblech bestehen. Damit das Abschlußprofi (1) sicher auf einer Fläche (12) befestigt werden kann, weist es einen quer zur Profilachse sich erstreckenden Anschlußsteg (3) auf. Um ein Objektmöbel mit einem solchen Abschlußprofil (1) zu versehen, bei dem dieses einen sicheren Halt gegen Durchbiegen hat, ohne daß es den Verwendungszweck des Objektmöbels beeinträchtigt, ist der quer vom Abschlußprofil (1) abstehende Anschlußsteg (3) gegen die Sitz- und/oder Lehnenfläche (12) gerichtet, die über einen Teil ihres Umfanges am Anschlußsteg (3) befestigt ist. Da das Abschlußprofil relativ großflächig auf der Fläche (12) aufliegt und mit dieser verbunden werden kann, hat es einen sicheren Halt und ein hohes Widerstandsmoment gegen Durchbiegen.

## Beschreibung

Die Erfindung betrifft ein Abschlußprofil für eine Trag- und/oder Haltefläche nach dem Oberbegriff des Anspruches 1 und ein Objektmöbel nach dem Oberbegriff des Anspruches 13.

Es ist bekannt, als Abschlußprofil ein Rohrstück zu verwenden, an das beispielsweise die nach unten umgebogenen freien Enden unterer Gitterstäbe einer Sitzfläche aus Gittermaterial angeschweißt sind. Diese Abschlußprofile haben den Nachteil, daß für ihre Befestigung die Gitterstabenden verformt werden müssen. Darüber hinaus kann sich die Verbindung zwischen dem Abschlußprofil und den abgewinkelten Drahtenden unter starker Belastung lösen, so daß das Abschlußprofil nicht mehr einwandfrei an der Sitzfläche oder dergleichen gehalten werden kann.

Der Erfindung liegt die Aufgabe zugrunde, ein Abschlußprofil und ein Objektmöbel der gattungsbildenden Art so auszubilden, daß es auf einfache Weise sicher an einer Fläche befestigt werden kann und ein Objektmöbel mit einem solchen Abschlußprofil zu versehen, bei dem das Abschlußprofil einen sicheren Halt gegen Durchbiegen hat, ohne daß es den Verwendungszweck des Objektmöbels beeinträchtigt.

Diese Aufgabe wird bei einem Abschlußprofil der gattungsbildenden Art erfindungsgemäß mit den kennzeichnenden Merkmalen des Anspruches 1 und bei einem gattungsbildenden Objektmöbel mit den kennzeichnenden Merkmalen des Anspruches 13 gelöst.

Infolge der erfindungsgemäßen Ausbildung hat das Abschlußprofil einen Halteabschnitt, mit dem es einwandfrei an einer Halteund/oder Tragfläche befestigt werden kann. Da das Abschlußprofil relativ großflächig auf der Fläche aufliegt und mit dieser verbunden werden kann, hat es einen sicheren Halt und ein hohes Widerstandsmoment gegen Durchbiegen. Bei einem Objektmöbel, das an seinen Längs- und/oder Seitenrändern ein solches Abschlußprofil aufweist, kann auf einfache Weise ein sicherer Halt des Abschlußprofils erreicht werden; andererseits kann das Objektmöbel einer relativ hohen Beanspruchung ausgesetzt werden, ohne daß der Halt des Abschlußprofils beeinträchtigt wird. Schließlich stört das Abschlußprofil am Objektmöbel dessen Verwendungszweck nicht, so daß der Benutzer eines beispielsweise als Bank ausgebildeten Möbels bequem auf diesem sitzen kann, ohne daß das Abschlußprofil im Bereich der Beine, Arme oder im Fall einer Befestigung im Lehnenbereich am Rücken oder Kopf stört. Unter Objektmöbel sind nicht nur Stühle, Bänke, Sitzflächen und dgl. zu versehen, sondern beispielsweise auch Wandelemente, Abschrankungen, Einhängeelemente und dgl..

Weitere Merkmale der Erfindung ergeben sich aus den weiteren Ansprüchen, der Beschreibung und den Zeichnungen.

Die Erfindung wird nachstehend anhand mehrerer in den Zeichnungen dargestellter Ausführungsbeispiele näher beschrieben. Es zeigt:
- Fig. 1: ein erfindungsgemäßes Abschlußprofil für ein Objektmöbel in Stirnansicht,

- Fig. 2: das Abschlußprofil nach Fig. 1, an dem Drahtenden eines Drahtgitterteiles befestigt sind, in einer Darstellung entsprechend Fig. 1,
- Fig. 3: in Draufsicht ein aus Drahtgitter bestehendes Sitzelement, das vorzugsweise für eine Außenbank vorgesehen ist, mit rahmenartig umlaufenden Abschlußprofilen gemäß Fig. 1,
- Fig. 4: einen Schnitt längs der Linie IV-IV in Fig. 3,
- Fig. 5: die Einzelheit V in Fig. 4 in vergrößerter Darstellung,
- Fig. 6: einen Schnitt längs der Line VI-VI in Fig. 3,
- Fig. 7: die Einzelheit VII in Fig. 6 in vergrößerter Darstellung,
- Fig. 8: in Vorderansicht eine Bank mit einer Sitz- und Lehnenfläche, an deren freien Längsrändern jeweils ein Abschlußprofil gemäß Fig. 1 befestigt ist,
- Fig. 9: eine Draufsicht auf die Bank gemäß Pfeil IX in Fig. 8,
- Fig. 10: einen Schnitt längs der Linie X-X in Fig. 8,
- Fig. 11: die Einzelheit XI in Fig. 10 in vergrößerter Darstellung,
- Fig. 12: die Einzelheit XII in Fig. 10 in vergrößerter Darstellung,
- Fig. 13 und 14: jeweils eine weitere Ausführungsform eines erfindungsgemäßen Abschlußprofils in einer Darstellung entsprechend Fig. 1.

Vor allem für Objektmöbel, wie Park- und Gartenbänke, Gartenstühle, Sitzflächen für Park- und Gartenbänke, deren Sitz- und Lehnenflächen aus Drahtgitter oder aus Lochblech bestehen, sind Abschlußprofile erforderlich, die ein hohes Widerstandsmoment gegen Durchbiegen aufweisen. Ein solches Abschlußprofil 1 ist in den Fig. 1 und 2 dargestellt. Entsprechende Abschlußprofile sind an einem Sitzelement bzw. einer Bank gemäß den Fig. 3 bis 5, 8 und 9 vorgesehen.

Das Abschlußprofil 1 besteht aus einem im wesentlichen rohrförmigen Grundkörper 2, über den seitlich und über seine ganze Länge ein Anschlußsteg 3 ragt. Über den Anschlußsteg 3 wird das Abschlußprofil 1 mit einer Sitz- und/oder Lehnenfläche eines Sitzmöbels verbunden. Der Anschlußsteg 3 ist durch Walzen an den Grundkörper 2 angeformt und haarnadelförmig gekrümmt. Er hat zwei Schenkel 4 und 5, von denen der eine Schenkel 4 eben ausgebildet ist und über einen ebenfalls ebenen Anschlußabschnitt 6 in den gekrümmten Grundkörper 2 übergeht. Der andere Schenkel 5 ist wellenförmig profiliert. Mit diesem Schenkel 5 liegt der Anschlußsteg 3 auf der Befestigungsfläche 12 derart auf, daß die vom Schenkel 4 abgewandten Erhabenheiten 9 auf der Befestigungsfläche befestigt, vorzugsweise verschweißt sind. Die anderen, dem Schenkel 4 zugewandten Erhabenheiten des Schenkels 5 liegen in einer gemeinsamen Ebene. Der Anschlußabschnitt 6 geht in den über nahezu etwa 360° verlaufenden Grundkörper 2 über, der sich bis nahe an den Schenkel 4 des Anschlußsteges 3 erstreckt und teilkreisförmig gekrümmt in den Schenkel 5 übergeht. Der Anschlußabschnitt 6 schließt tangential an den Grundkörper 2 an, wodurch ein sanfter Übergang vom Anschlußabschnitt 6 zum Grundkörper 2 erreicht wird. Wie Fig. 2 zeigt, liegen die Wellenberge 9 des Schenkels 5 auf unteren Gitterdrähten 10 der Befestigungsfläche 12 auf,die eine Sitz- oder Lehnenfläche oder auch eine andere Fläche eines Objektmöbels sein kann. Die Befestigungsfläche 12 kann auch ein Lochblech sein. Die Dicke des Anschlußsteges 3 ist so ausgebildet, daß sie etwa gleich dem Durchmesser der die Oberseite des Drahtgitters 12 bilden-den oberen Gitterdrähte 11 entspricht. Dadurch steht der Anschlußsteg 3 nicht nennenswert über die Gitterfläche 12 vor. Der Anschlußsteg 3 wird daher beim Benutzen des Drahtgitters 12 nicht störend empfunden. Die Gitterdrähte 10, 11 kreuzen einander vorzugsweise rechtwinklig. An den Kreuzungspunkten sind die Gitterdrähte 10, 11 miteinander verschweißt. Das Drahtgitter 12 ist formstabil, so daß es bei Belastung nicht nachgibt. Der Anschlußsteg 3 ist ausreichend breit, um eine sichere Befestigung der Enden der unteren Gitterdrähte 10 des Drahtgitters 12 zu gewährleisten.

Wenn anstelle der Gitterfläche 12 ein Lochblech vorgesehen ist, liegt der Anschlußsteg 3 des Abschlußprofils 1 vorteilhaft auf einem gezahnt ausgebildeten Rand des Lochbleches auf.

Die Figuren 13 und 14 zeigen zwei weitere Abschlußprofile 1a und 1b, bei denen der Grundkörper 2a bzw. 2b unrund ausgebildet ist. Bei beiden Ausführungsformen geht der Anschlußabschnitt 6a bzw. 6b in einen etwa halbkreisförmigen Grundkörperabschnitt 2a' bzw. 2b' über. An ihn schließen jeweils gerade Grundkörperabschnitte 2a" und 2b" an, die in den wellenförmigen Schenkel 5a, 5b der Anschlußstege 3a, 3b übergehen. Bei den dargestellten Ausführungsbeispielen schließen die Abschnitte 2a", 2b" mit den zugehörigen Schenkeln 5a bzw. 5b einen Winkel von etwa 45° ein.

Selbstverständlich sind auch Abschlußprofile denkbar, bei denen der Grundkörper andere Umrißform hat. Zum Beispiel kann der Grundkörper auch elliptische oder teilelliptische Form mit einem gewellten oder sonstwie geformten Abschnitt haben.

Das Abschlußprofil 1a (Fig.13) unterscheidet sich vom Abschlußprofil 1 ferner dadurch, daß es aus Blech geformt ist. Dadurch ist der Anschlußsteg 3a nach der Verformung offen ausgebildet. Seine Schenkel 4a, 5a sind voneinander getrennt. Ihre freien Enden 66, 67 liegen auf gleicher Höhe.

Beim Abschlußprofil 1b nach Fig. 14 kann der Anschlußsteg 3b entsprechend ausgebildet sein.

Im übrigen sind beide Abschlußprofile 1a und 1b gleich ausgebildet und an einer Sitz- und/oder Lehnenfläche eines Sitzmöbels befestigt wie das Anschlußprofil 1 gemäß den Fig 1 und 2.

Die Fig. 3 bis 7 zeigen ein Sitzelement 13 für eine Bank, die keine Rückenlehne aufweist. Das Sitzelement 13 wird vorzugsweise auf einer Mauer oder auf Füßen, wie beispielsweise quaderförmigen Steinklötzen, montiert. Hierzu weist das Sitzelement 13 an beiden Stirnseiten 14 und 15 L-förmige Befestigungslaschen 16, 17 auf, deren kürzere Schenkel 16a, 17a in Richtung zueinander weisen. Das Sitzelement 13 hat rechteckigen Umriß. Seine Längs- und Schmalseiten 18, 19 und 20, 21 sind jeweils durch ein Abschlußprofil 22 bis 25 gebildet, so daß die Sitzfläche 12 rahmenartig von den Abschlußprofilen umgeben ist.

Die Abschlußprofile 22 bis 25 sind im Querschnitt gleich ausgebildet wie das Abschlußprofil 1 gemäß den Fig. 1 und 2. Die an den Längsseiten vorgesehenen Abschlußprofile 22, 23 erstrecken sich über die ganze Länge der Sitzfläche 12a und die kurzen Abschlußprofile 24, 25 über deren ganze Breite. An der Unterseite der Anschlußstege 27 (Fig. 7) der Abschlußprofile 22, 23 sind die freien Enden 29, 30 der unteren Gitterdrähte 26 angeschweißt. Der abgerundete Rand 40 des Anschlußsteges 27 liegt mit geringem Abstand benachbart zum oberen Gitterdraht 28 des Drahtgitters 12. Die Dicke des Anschlußsteges 27 ist im wesentlichen gleich dem Durchmesser der oberen Gitterdrähte 28, so daß der Anschlußsteg 27 nicht nennenswert über die Oberseite des Drahtgitters 12 vorsteht. Dadurch stören die Abschlußprofile 22 bis 25 nicht, wenn sich der Benutzer auf das Sitzelement 13 setzt.

Die Enden 31 bis 38 der Abschlußprofile 22, 23 und 24, 25 liegen gehrungsartig aneinander und sind miteinander verschweißt. Die parallel zu den Abschlußprofilen 22, 23 verlaufenden oberen Gitterdrähte 28 sind nur an den Kreuzungspunkten mit den unteren, parallel zu den Anschlußprofilen 24, 25 verlaufenden Gitterdrähten 26 verschweißt, die ihrerseits in der beschriebenen Weise mit ihren Enden 29, 30 an der Unterseite der Anschlußstege 27 der Abschlußprofile 22, 23 angeschweißt sind. Die Anschlußstege 43 der seitlichen Abschlußprofile 24, 25 haben, wie Fig. 5 zeigt, Abstand von den oberen Gitterdrähten 28. Die Dicke der Anschlußstege 43 entspricht im wesentlichen dem Durchmesser der Gitterdrähte 28, so daß am Übergang vom entsprechenden Abschlußprofil zur Sitzfläche 12 kein störender Absatz gebildet wird. Wie Fig. 5 zeigt, enden die oberen Gitterdrähte 28 mit so geringem Abstand von den Abschlußprofilen 24, 25, daß ein nahezu nahtloser Übergang vom Drahtgitter 12 zu den Abschlußprofilen 24, 25 gegeben ist. Der Abstand zwischen den freien Enden der Gitterdrähte 28 und den Anschlußstegen 43 der Abschlußprofile 24, 25 beträgt etwa das 1,5fache des Drahtdurchmessers.

Die Gitterdrähte 26, 28 kreuzen einander rechtwinklig. Der Abstand der unteren Gitterdrähte 26 voneinander ist im Ausführungsbeispiel größer als der Abstand der oberen Gitterdrähte 28 voneinander. Dadurch hat das formsteife Drahtgitter 12 rechteckige Maschenöffnungen 65 (Fig. 3). Die oberen und unteren Gitterdrähte 26, 28 können auch gleichen Abstand voneinander haben. Je nach gewünschter Gestaltung des Drahtgitters 12 können die oberen und unteren Gitterdrähte 26, 28 auch unterschiedlichste Abstände voneinander haben. So können die Gitterdrähte 26, 28 auch abwechselnde Abstände voneinander haben. Fig. 5 zeigt beispielhaft, daß in Abständen einige der unteren Gitterdrähte 26 kleineren Abstand voneinander haben als im übrigen Teil des Drahtgitters 12. Der Abstand dieser enger zueinander liegenden Gitterdrähte 26 entspricht etwa der Breite einer Sitzfläche, die durch die eng nebeneinander liegenden Gitterdrähte 26 optisch gekennzeichnet wird. Außerdem wird durch diese Gitterdrähte die Festigkeit und Tragfähigkeit des Drahtgitters 12 erhöht.

Das Sitzelement 13 wird über die Laschen 16, 17 auf der jeweiligen Stütze befestigt, so daß ein sicherer Halt gewährleistet ist. Die senkrecht abstehenden, etwa in halber Breite des Grundkörpers angeordneten Befestigungslaschen 16, 17 sind mit ihren längeren, vertikal verlaufenden Stegen 16b und 17b am Grundkörper der Abschlußprofile 24, 25 angeschweißt. Mit den einander zugewandten Schenkeln 16a, 17a der Laschen 16, 17 wird das Sitzelement 13 auf der Stütze aufgesetzt und verschraubt oder auf andere Weise befestigt.
Die Anschlußprofile 22 bis 25 sind so angeordnet, daß die Anschlußstege 27, 43 nach innen in den von den Abschlußprofilen 22 bis 25 gebildeten Rahmen ragen. Dadurch bilden die Grundkörper der Abschlußprofile 22 bis 25 mit ihren gekrümmten Außenseiten die Außenseite des Rahmens, die im Kniebereich einer auf dem Sitzelement 13 sitzenden Person liegt. Die gekrümmte Außenseite bildet eine Art Knierolle, die vom Benutzer als nicht störend, sondern bequem empfunden wird.

Das Element 13 kann auch eine andere Funktion ausüben. Es kann beispielsweise auch als Wandelement für Dekorationszwecke eingesetzt werden. In diesem Fall dienen die Laschen 16, 17 zur Befestigung dieses Wandelementes an einer Wand. An der Gitterfläche 12 können dann beispielsweise Bilder, Gegenstände oder andere Ausstellungsstücke aufgehängt werden. Das Element 13 kann auch selbst an einer Wand befestigt werden, um in das Drahtgitter 12 Gegenstände, wie Bilder, Pflanzbehälter und dgl. einhängen zu können.

Die Fig. 8 bis 12 zeigen eine Bank 44, die eine Rückenlehne 45 sowie eine Sitzfläche 47 und einen Fuß 66 aufweist. Am oberen Rand 48 der Rückenlehne 45 und am vorderen Rand 46 der Sitzfläche 47 ist jeweils ein Abschlußprofil 49 bzw. 50 befestigt. Diese Profile 49, 50 haben gleichen Querschnitt wie die zuvor beschriebenen Abschlußprofile 1, 22 bis 25. Von den Abschlußprofilen 22 bis 25 unterscheiden sich die Abschlußprofile 49, 50 nur dadurch, daß ihre Enden 51, 52 bzw. 53, 54 nicht abgeschrägt sind, sondern senkrecht zur Profilachse verlaufen.

An den Anschlußstegen 55, 56 der Abschlußprofile 49 und 50 bzw. deren profilierten Schenkeln 55', 56' (Fig. 11 und 12) sind entsprechend der vorhergehenden Ausführungsform die freien Enden 57, 58 der unteren Gitterdrähte 59, 60 der Sitzfläche 47 bzw. der Rückenfläche 45 angeschweißt. Die Anschlußstege 55, 56 stehen nicht nach oben über die durch die oberen Gitterdrähte 61, 62 gebildete Oberseite der Sitz- bzw. Lehnenfläche vor, so daß sie beim Benutzen der Bank nicht stören.

Die Stirnseiten der Sitz- und Lehnenfläche 47, 45 und der an diesen befestigten Abschlußprofile 49, 50 sind durch vorzugsweise einstükkig ausgebildete Randleisten 63, 64 seitlich abgedeckt. Sie haben etwa L-Form und sind vorteilhaft durch Laserschneiden aus einer Metallplatte hergestellt. Die Randleisten 63, 64 sind an den Seiten der Bank 44 vorzugsweise angeschweißt.

Das an der Sitzfläche 47 vorgesehene Abschlußprofil 49 ist so angeordnet, daß der Anschlußsteg 55 in Richtung auf die Sitzfläche 47 ragt, während die gekrümmte Seite des Grundkörpers nach außen weist. Sie bildet wiederum eine Art Knierolle, so daß der Benutzer bequem auf der Bank 44 sitzen kann. Auch das obere Abschlußprofil 50 der Rückenlehne 45 stört beim Benutzen der Bank nicht, da der Anschlagsteg 56 in Richtung auf die Rückenfläche 47 ragt; vielmehr kann die betreffende Person den Kopf bequem dort anlegen.

Die Abschlußprofile 1, 22 bis 25 und 49, 50 eignen sich auch als Armlehnen, auf denen der Benutzer die Arme bequem abstützen kann, wenn sie an den Seiten einer Bank, eines Stuhls oder dergleichen befestigt werden.

Die Sitz- und/oder die Lehenfläche 47, 45 können über ihre Länge und/oder Höhe gekrümmt sein. In diesem Fall sind auch die Abschlußprofile 1, 22 bis 25, 49, 50 über ihre Länge entsprechend gekrümmt ausgebildet.

## Patentansprüche

1. Abschlußprofil für Trag- und/oder Halteflächen, vorzugsweise Drahtgitter-, Lochblechflächen oder dergleichen, mit einem Grundkörper,
**dadurch gekennzeichnet, daß** das Abschlußprofil (1, 22 bis 25, 49, 50) mindestens einen quer zur Profilachse sich erstreckenden Anschlußsteg (3, 27, 43, 55, 56) aufweist.

2. Profil nach Anspruch 1,
**dadurch gekennzeichnet, daß** der Anschlußsteg (3, 27, 43, 55, 56) wulstartig ausgebildet ist.

3. Profil nach Anspruch 1 oder 2,
**dadurch gekennzeichnet, daß** der Anschlußsteg (3, 27, 43, 55, 56) einstückig mit dem Grundkörper (2) des Abschlußprofils (1, 22 bis 25, 49, 50) ausgebildet ist.

4. Profil nach einem der Ansprüche 1 bis 3,
**dadurch gekennzeichnet, daß** der Anschlußsteg (3, 27, 43, 55, 56) durch plastische Verformung, vorteilhaft durch Walzen, Biegen oder dergleichen, eines Teils des Grundkörpers (2) gebildet ist.

5. Profil nach einem der Ansprüche 1 bis 4,
**dadurch gekennzeichnet, daß** der Anschlußsteg (3, 27, 43, 55, 56) mindestens zwei nebeneinanderliegende Schenkel (4, 5; 4a, 5a) aufweist, die vorzugsweise haarnadelförmig gekrümmt ineinander übergehen, wobei vorteilhaft der eine Schenkel (4) des Anschlußsteges (3, 27, 43, 55, 56) eben ausgebildet und der andere Schenkel (5) profiliert, vorzugsweise wellenförmig profiliert ist.

6. Profil nach der Anspruch 5,
**dadurch gekennzeichnet, daß** der Anschlußsteg (3, 27, 43, 55, 56) tangential an den Grundkörper (2) anschließt.

7. Profil nach einem der Ansprüche 1 bis 6,
**dadurch gekennzeichnet, daß** der Grundkörper (2) mindestens teilweise gekrümmt, vorteilhaft mit im wesentlichen runden Querschnitt, ausgebildet ist.

8. Profil nach einem der Ansprüche 5 bis 7,
**dadurch gekennzeichnet, daß** die Trag- und/oder Haltefläche (12, 45, 47) am anderen Schenkel (5) des Anschlußsteges (3, 27, 43, 55, 56) befestigt ist.

9. Profil nach einem der Ansprüche 5 bis 8,
**dadurch gekennzeichnet, daß** die Trag- und /oder Haltefläche (12, 45, 47) an der vom einen Schenkel (4) abgewandten Seite (8) des anderen Schenkels (5) befestigt, vorzugsweise angeschweißt ist.

10. Profil nach einem der Ansprüche 5 bis 9,
**dadurch gekennzeichnet, daß** die beiden Schenkel (4, 5) des Anschlußsteges (3, 27, 43, 55, 56) aneinander liegen.

11. Profil nach einem der Ansprüche 1 bis 10,
**dadurch gekennzeichnet, daß** bei einer Ausbildung der Tragund/oder Haltefläche (12, 45, 47) als Drahtgitter die freien Enden der unteren Gitterdrähte (10, 26, 57, 58) an dem anderen Schenkel (5) des Anschlußsteges (3, 27, 43, 55, 56) befestigt sind.

12. Profil nach Anspruch 11,
**dadurch gekennzeichnet, daß** die Querschnittsabmessung des oberen Gitterdrahtes (11, 28, 61, 62) zumindest etwa der Dicke des Anschlußsteges (3, 27, 43, 55, 56) entspricht.

13. Objektmöbel, vorzugsweise Bank, Stuhl oder dergleichen, mit einer Trag- und/oder Haltefläche, vorzugsweise einer Sitzund/oder Lehnenfläche, mit mindestens einem Abschlußprofil, insbesondere nach einem der Ansprüche 1 bis 12,
**dadurch gekennzeichnet, daß** ein quer vom Abschlußprofil (1, 22 bis 25, 49, 50) abstehender Anschlußsteg (3, 27, 43, 55, 56) gegen die Sitz- und/oder Lehnenfläche (12, 45, 47) gerichtet ist, die zumindest über einen Teil ihres Umfanges am Anschlußsteg (3, 27, 43, 55, 56) befestigt ist.

14. Objektmöbel nach Anspruch 13,
**dadurch gekennzeichnet, daß** der Anschlußsteg (3, 27, 43, 55, 56) die vorteilhaft als formsteifes Drahtgitter ausgebildete Tragund/oder Haltefläche (12, 45, 47) randseitig übergreift.

15. Objektmöbel nach Anspruch 14,
**dadurch gekennzeichnet, daß** die Gitterdrähte (10, 11; 26, 28; 57, 58, 61, 62) des Drahtgitters (12, 45, 47) einander kreuzen.

16. Objektmöbel nach Anspruch 14 oder 15,
**dadurch gekennzeichnet, daß** die Querschnittsabmessungen des oberen Gitterdrahtes (11, 28, 61, 62) zumindest etwa der Dicke des Anschlußsteges (3, 27, 43, 55, 56) entsprechen.

17. Möbel nach einem der Ansprüche 13 bis 16,
**dadurch gekennzeichnet, daß** mindestens eine Stirnseite der Abschlußprofile (1, 22 bis 25, 49, 50) durch vorteilhaft aus einem Metallteil, vorzugsweise einer Metallplatte, durch Laserschneiden hergestellte Randleisten (63, 64), abgedeckt ist.

18. Möbel nach einem der Ansprüche 13 bis 17,
**dadurch gekennzeichnet, daß** das Abschlußprofil (1, 22 bis 25, 55, 56) im vorderen Randbereich der Sitzfläche (47) und im oberen Bereich der Lehnenfläche (45) vorgesehen ist.
